# FASCICULE DE BREVET EUROPEEN

(11) **EP 0 121 521 B1**
(45) Date de publication et mention de la délivrance du brevet: **18.05.1988**
(21) Numéro de dépôt: 83902995.6
(22) Date de dépôt: 29.09.1983
(51) Int. Cl.: G08B 13/22, G08B 29/00

(54) **DISPOSITIF D'ALARME AUTOCONTROLE ET AUTOPROTEGE**
SELBSTÜBERWACHTE UND SELBSTGESCHÜTZTE ALARMVORRICHTUNG
SELF-CONTROLLED AND SELF PROTECTED ALARM DEVICE

(30) Priorité: 06.10.1982 FR 8216842
(43) Date de publication de la demande: 17.10.1984
(73) Titulaire: FAGET, Jean, 33390 Blaye (FR)
(72) Inventeur: FAGET, Jean, 33390 Blaye (FR)
(86) Numéro de dépôt international: FR8300194
(87) Numéro de publication internationale: WO8401456

(56) Documents cités:
- FR-A- 1 574 037
- FR-A- 2 432 189
- FR-A- 2 444 306
- FR-A- 2 448 754

## Description

La présente invention concerne un dispositif électronique d'alarme, de sécurité, de contrôle ou de surveillance comportant des circuits d'autoprotection et d'autocontrôle dynamique destinés à déceler tous défauts, pannes ou sabotages susceptibles de rendre inopérants le dispositif ou l'installation.

Le fonctionnement des dispositifs d'alarme courants est provoqué par l'ouverture de contacts (détecteurs) normalement fermés; un court-circuit accidentel ou provoqué (sabotage) des détecteurs ou de la ligne (boucle de détection) reliant les détecteurs à la centrale suffit donc à neutraliser l'installation d'alarme.

On remédie à ce défaut en intégrant dans chaque détecteur une résistance placée en série avec les contacts. Les détecteurs sont eux-mêmes montés en série dans une boucle de détection dont une variation de résistance en plus ou en moins déclenche l'alarme.

Le brevet FR A 2 432 189 décrit un procédé selon lequel on provoque des impulsions d'autocontrôle par de brèves interruptions périodiques de l'alimentation du pont de Wheatstone dans lequel est intégré un ensemble R-C.

Selon la présente invention, on produit deux types de signaux différents permettant simultanément l'autocontrôle et l'autoprotection de l'installation, au moyen d'un générateur de signaux carrés commandé par une boucle d'autoprotection capacitive, à partir duquel on obtient, d'une part, des impulsions brèves de contrôle d'autoprotection (de fréquence f) et, d'autre part, des signaux rectangulaires d'autocontrôle (de fréquence 2 f), provoqués par des variations périodiques de la résistance de la boucle de détection, alternativement augmentée et diminuée d'une valeur correspondant à la résistance placée dans chacun des détecteurs: l'absence ou une fréquence incorrecte des signaux d'autocontrôle (vérifiés aux bornes du relais temporisé d'alarme), l'absence d'impulsions d'autoprotection (dûe à la coupure ou au court-circuit de la boucle d'autoprotection) sont détectées par deux circuits de contrôle différents et signalées par des voyants et un avertisseur sonore de défaut indépendant de la sirène d'alarme.

Le dispositif selon l'invention, décrit di-cessous à titre d'exemple de réalisation, comporte deux parties: un module A (figure 1) commandé par les boucles de détection et d'autoprotection et un module B (figure 2) qui reçoit et contrôle les informations provenant du précédent et qui actionne les différentes dispositifs destinés à signaler les défauts de fonctionnement ou incidents éventuels et à produire les différentes actions nécessaires en cas d'alarme: déclenchement de sirènes, allumage de l'éclairage, mise en route de caméras, etc. La sortie c du module A est reliée à l'entrée d du module B, soit directement, soit par un procédé quelconque de liaison sans fil.

### Détection

Les détecteurs De, De' ... (figure 1), comportant chacun une résistance en série avec des contacts, sont placés en série dans une boucle de détection constituant avec P2, R9, R8 et R7 un pont équilibré autour du point a. IC2 et IC3 montés en détecteurs de seuil, l'un positif, l'autre négatif, provoquent lors du déséquilibre du pont un état bas de la tension au point b qui établit une tension positive sur la sortie 3 de IC4 pendant une durée limitée à une seconde environ par l'ensemble R13-C11 jouant de rôle de minuterie. Dans le cas d'ouverture d'un détecteur, de court-circuit (partiel de total) ou de coupure de la boucle de détection, il y aura déclenchement et verrouillage de l'alarme pendant deux à trois minutes au moyen de IC6 (figure 2). La boucle de détection peut être formée de 1 à 10 détecteurs comportant chacun une résistance de 3,3 kilohoms; la résistance R9 (de 33 kilohms) peut elle-même être remplacée par 1 à 10 détecteurs de 3,3 kilohms (plus une résistance ajustable). Une diode electro- luminescente L1 permet de contrôler l'équilibrage du pont au moyen de P2 (on court-circuite R13-C11 pendant la durée du réglage).

### Autocontrôle

IC1 est monté en générateur de signaux carrés de fréquence f, égale par exemple à 15 Hz. A chaque alternance négative, R8 (de 3,3 kilohms) est court-circuitée pendant une courte durée par T2 rendu conducteur à travers C2; inversement, à chaque alternance positive, R7 (également de 3,3 kilohms), court-circuitée au repos par T1, s'ajoute à la résistance totale du pont du fait du blocage momentané de T1 à travers C3. Il s'ensuit, par l'action de IC2-IC3, l'apparition au point c de signaux rectangulaires de fréquence 2f, soit ici de 30 Hz. Ces signaux d'autocontrôle sont prélevés par C19 sur la sortie 3 de IC6 (point _{f}), c'est-à-dire pratiquement aux bornes du relais d'alarme REL1, et appliqués par l'intermédiaire de T3 au circuit de contrôle de fréquence formé de IC7 et IC8. En cas d'absence ou de fréquence incorrecte des signaux rectangulaires, le voyant de marche L3 s'éteint et le relais REL2 actionne l'avertisseur sonore de défaut. REL1 est temporisé par C17 pour éviter que le signaux d'autocontrôle déclenchent l'alarme.

Pendant le verrouillage de l'alarme, les signaux d'autocontrôle sont transmis directement à IC7 (depuis g) et indiquent, grâce à L3 et à l'avertisseur sonore, le maintien ou la disparition de la cause de l'alarme, c'est-à-dire si le déséquilibre du pont persiste ou non.

On peut utiliser le même système d'autocontrôle en plaçant les détecteurs (comportant une résistance) dans un pont de Wheatstone. Le même procédé peut s'appliquer dans le cas d'une boucle de détection dont la résistance totale est mesurée et mise en mémoire par un microprocesseur, toute variation d'une certaine importance de la valeur mémorisée provoquant un changement d'état à la sortie du circuit.

### Autoprotection

Le générateur de signaux IC1 est commandé par une boucle d'autoprotection dans laquelle sont placés (en série) les microrupteurs (Sw, Sw' ...) protégeant les différents éléments de l'installation, fermée par le condensateur C1. La coupure ou le court-circuit de la boucle d'autoprotection provoquent la disparition des oscillations à 15 Hz. Ces signaux sont appliqués par D3 et C12, après déphasage par R16, C13 et R17, à l'entrée (2-6) de IC4 et se retrouvent sous forme d'impulsions brèves au point c. Ces impulsions à 15 Hz sont contrôlées par IC9, et leur absence provoque l'allumage de L4 et le déclenchement de l'avertisseur sonore de défaut. La boucle d'autoprotection pourra utilement doubler les lignes d'alimentation, de détection et, en général, les conducteurs reliant les différentes parties de l'installation.

Un contacteur marche-arrêt (K1-K2-K3) permet de mettre l'alarme horsveille et de neutraliser le système d'autocontrôle, le système d'autoprotection restant seul actif; il permet éventuellement d'interrompre instantanément la sirène d'alarme.

Ce système d'autocontrôle et d'autoprotection convient particulièrement à une liaison sans fil entre les différents éléments de l'installation.

Le dispositif objet de l'invention permet de rendre très sûr le fonctionnement des appareillages et des installations d'alarme, de surveillance, de sécurité, de contrôle, de mesure, en avertissant des pannes, défauts, incidents, sabotages, etc, susceptibles d'affecter leur efficacité. Spécialement prévu pour la protection des locaux et des biens contre l'intrusion et le vol, il peut également être utilisé pour la détection des incendies. Il peut être adapté à divers autres emplois, notamment dans l'industrie, pour la surveillance médicale, etc.

### Valeurs des éléments

R1:0,5 mégohm; R2:10 kilohms; R3:47 kilohms; R4:0,47 mégohm; R5:10 kilohms; R6:0,47 mégohm; R7, R8:3,3 kilohms; R9:33 kilohms; R10, R11:4,7 kilohms; R12:0,1 mégohm; R13:1 mégohm; R14:0,47 mégohm; R15:10 mégohms; R16:1 mégohm; R17:0,22 mégohm; R18:10 kilohms; R19:560 ohms; R20, R21, R22:10 kilohms; R23:1 mégohm; R24:6,8 mégohms; R25:1,5 mégohm; R26:560 ohms; R27:10 kilohms; R28:0,1 mégohm; R29:0,47 mégohm; R30, R31:10 kilohms; R32:3,3 mégohms; R33:5,6 mégohms; R34:560 ohms; R35:5,6 mégohms; R36:3,3 mégohms; R37:20 mégohms; R38:560 ohms; P1:0,27 mégohm; C1:0,1 microfarad; C2, C3:0,01 microfarad; C4:0,22 microfarad; C5:0,1 microfarad; C6, C7:0,47 microfarad; C8:0,1 microfarad; C9, C10:6800 picofarads; C11:2,2 microfarads; C12:22000 picofarads; C13:0,1 microfarad; C14:6800 picofarads; C15:0,1 microfarad; C16:0,47 microfarad; C17:470 microfarads; C18, C19:15 microfarads; C20, C21, C22, C23:0,1 microfarad; C24:150 microfarads; C25:0,1 microfarad; C26:0,47 microfarad; C27:150 microfarads; IC1, IC4, IC5, IC6, IC7:NE 555; IC2, IC3, IC8, IC9:SFC 2741; T1, T2:2N 2907; T3:2N 2222; D1 à D6: BY 206; D7, D8:OA 95 REL1:relais 9 volts 320 ohms 4 RT; REL2, REL3:relais 9 volts 900 ohms.

## Revendications

1. Dispositif électronique d'alarme, de sécurité, de contrôle ou de surveillance caractérisé par le fait qu'on produit deux types de signaux différents permettant simultanément l'autocontrôle et l'autoprotection de l'installation, au moyen d'un générateur de signaux carrés (IC1 ) commandé par une boucle d'autoprotection capacitive, (SW, SW', C1) à partir duquel on obtient, d'une part, des impulsions brèves de contrôle d'autoprotection (de fréquence f) et, d'autre part, des signaux rectangulaires d'autocontrôle (de fréquence 2f), provoqués par des variations périodiques de la résistance de la boucle de détection, (De, De') alternativement augmentée et diminuée d'une valeur correspondant à la résistance placée dans chacun des détecteurs: l'absence ou une fréquence incorrecte des signaux d'autocontrôle (vérifiés aux bornes du relais temporisé d'alarme (REL1)), l'absence d'impulsions d'autoprotection (dûe à la coupure ou au court-circuit de la boucle d'autoprotection) sont détectées par deux circuits de contrôle différents (IC7, IC8; IC9) et signalées par des voyants (L3, L4) et un avertisseur sonore de défaut indépendant de la sirène d'alarme.

2. Dispositif selon la revendication 1 caractérisé par le fait que un commutateur marche-arrêt (K1, K2, K3) placé en position arrêt neutralise l'alarme et le système d'autocontrôle et maintient en fonction le système d'autoprotection.

## Patentansprüche

1. Elektronische Alarmanlage zur Sicherheit, Kontrolle und überwachung, dadurch charakterisiert, daß man zwei verschiedene Signale erzeugt, die imstande sind, die Gesamtanlage durch Selbstkontrolle und Selbstschutz zu schützen durch Einsetzen eines Generators für viereckige Signale (IC1), der von einer kapazitiven Selbstschutzschleife gesteuert wird (Sw, Sw', C1), und der einerseites kurze Selbstkontrollimpulse (mit Frequenz f) andererseits rechteckige Selbstprüfsignale (mit Frequenz 2f) gibt, die von periodischen Variationen im Widerstand der Prüfschleife erzeugt werden (De, De'), welcher abwechselnd um einen dem in die jeweiligen Detektoren festgelegten Widerstand entsprechenden Intensitätswert gesteigert oder gemindert wird: Die Abwesenheit oder die unpassende Frequenz der Selbstkontrollsignale, die and den Klemmen des Zeitverzögerungsalarmrelais erkannt werden (REL1), die Abwesendheit von Selbstchutzsignalen, die von der Trennung oder dem Kurzschluß der Selbstschutzchleife verursacht werden, werden von zwei verschiedenen Prüfkreisen detektiert, und von Leuchtern (IC7, IC8; IC9) sowie von einer Defektalarm (L3, L4) angezeigt, welche unabhängig von der Warnhupe funktioniert.

2. Anlage, der Patentmeldung 1 gemäß, dadurch charakterisiert daß ein auf Auschalten gestellter Schalter (K1, K2, K3) die Alarm und das Selbstprüfsystem neutralisiert und das Funktioniern des Selbstschutzsystemes aufrechterhält.

## Claims

1. Electronic appliance of alarm, of security, for checking or supervision, distinguished because we produce two different types of signals permitting concurrently self-control and self-protection of the installation by a square signals' generator (IC1) diriged by a loop for a capacitive self-protection (Sw, Sw', C1), from which we get, on the one hand, short impulses of self-protection control (of frequency f) and, on the other hand, square waves of self-control (of frequency 2f), caused by periodic variations of the resistance of the detection loop (De, De'), alternately increased and decreased which the value is corresponding to the resistance placed in each detector. The absence or an incorrect frequency of self-control signals, checked to the terminals of the stalled alarm relay (REL1), the absence of self-protection impulses, caused by roll on or short-circuit in the self-protection's loop, are detected by two different control circuits (IC7, IC8; IC9) and pointed out by signals (L3, L4) and an audible flaw's signal independant to alarm hooter.

2. Appliance according to the first claim distinguished in the fact than a commutator run-stop (K1, K2, K3) disposed in stop position does neutralize the alarm and the self-control system and maintain in operation the self-protection system.
